# EUROPÄISCHE PATENTANMELDUNG

(11) **EP 0 017 824 A1**
(43) Veröffentlichungstag der Anmeldung: **29.10.1980**
(21) Anmeldenummer: 80101659.3
(22) Anmeldetag: 27.03.1980
(51) Int. Cl.: F21V 17/00

(54) **Langfeldleuchte**

(30) Priorität: 11.04.1979 DE 7910697 U
(71) Anmelder: SIEMENS AKTIENGESELLSCHAFT, 80333 München (DE)
(72) Erfinder: Pöllmann, Johann, D-8221 Traunwalchen (DE)

(57) **Zusammenfassung**

Es ist bekannt, eine wannenförmige, lichtdurchlässige Abdeckung in dem Gehäuse einer Langfeldleuchte mit Hilfe von hakenförmigen Federn zu haltern.

Die Erfindung ermöglicht es, in einem derartigen, unveränderten Gehäuse auch andere Abdeckungen, wie Raster oder Prismenscheiben zu haltern; sie besteht darin, die Seitenwandungen (21, 22) eines Rahmens (200) für derartige Abdeckungen (4) ebenso auszubilden, wie die Seitenwandungen der wannenförmigen Abdeckung.

## Beschreibung

Die Erfindung betrifft eine Langfeldleuchte für röhrenförmige Leuchtstofflampen mit einem rinnenförmigen Gehäuse, dessen Längswände jeweils mindestens zwei nach innen gerichtete Einziehungen mit einem schräg nach innen und unten verlaufenden Wandteil und einer etwa quer zur Längswand verlaufenden Querwand aufweisen, und mit einem Abschluß der Lichtaustrittsöffnung, der in das Gehäuse ragende Seitenwandungen mit nach innen gerichteten . Vorsprüngen aufweist und durch Federn gehalten wird, die jeweils an den schräg verlaufenden Wandteilen der Einziehungen des Gehäuses befestigt sind und ein hakenförmiges, die Vorsprünge der Seitenwandungen hintergreifendes Endstück und eine daran anschließende, schräg nach innen gerichtete Anlauffläche aufweisen.

Die Lichtaustrittsöffnung einer solchen, aus dem DE-GM 1 980 290 bekannten, insbesondere für den Decken= einbau bestimmten, Langfeldleuchte ist mit einer einstückigen, lichtdurchlässigen Abdeckwanne verschlossen. Der Erfindung liegt die Aufgabe zugrunde, das bekannte Gehäuse unverändert in Verbindung mit unterschiedlichen lichtdurchlässigen Abdeckungen zu verwenden. Hierzu ist erfindungsgemäß vorgesehen, daß die Seitenwandungen des Abschlusses der Lichtaustrittsöffnung mit die Seitenwandungen verbindenden Stirnteilen einen Rahmen bilden, der eine lichtdurchlässige Abdeckung umschließt und trägt. Ein solcher Rahmen kann dann ein einfaches mattes Blendschutz-Raster, ein spiegelndes Raster mit V-förmigen Längslamellen, eine Prismenscheibe oder dergleichen tragen. Im letzteren Fall kann die Verbindung zwischen den Seitenwandungen und der'Scheibe auch wasserdicht ausgebildet sein.

Durch die Erfindung läßt sich dasselbe Gehäuse mit einfacher Halterungsmechanik mit den unterschiedlichsten Abdeckungen kombinieren.

Ein Ausführungsbeispiel der Erfindung wird anhand der Figur erläutert, die einen Querschnitt durch das Gehäuse einer Langfeldleuchte zeigt.

Die Längswände 11, 12 des_{'}Gehäuses 1 weisen jeweils eine Einziehung 13, 14 auf, die sich hier parallel zur Längsachse des Gehäuses über dessen gesamte Länge erstreckt; die Einziehungen sind jeweils begrenzt durch einen schräg nach innen und unten verlaufenden Wandteil 131, 141 und eine etwa quer zu den Längswänden 11₋, 12 verlaufende Querwand 132, 142. An den schräg verlaufenden Wandteilen 131, 141 sind im Abstand voneinander jeweils mindestens zwei Federn 31, 32 mit einem hakenförmigen Endstück 311, 321 und daran anschließenden Anlaufflächen 312, 322 befestigt.

Von den Federn getragen wird ein Rahmen 200, der aus zwei Seitenwandungen 21, 22 und diese verbindenden Stirnteilen 20 zusammengesetzt ist; er besteht vorzugsweise aus stranggepreßtem Kunststoff. Die Seitenwandungen 21, 22 weisen nach innen gerichtete Vorsprünge 211, 221 auf, die von den hakenförmigen Endstücken 311, 321 der Federn 31, 32 hintergriffen werden. Oberhalb der Vorsprünge sind die Seitenwandungen mit Anlaufflächen 212, 222 ausgestattet, auf denen die Anlaufflächen 312, 322 der Federn beim Einsetzen des Rahmens 200 in die Lichtaustrittsöffnung des Gehäuses entlanggleiten.

In dem Rahmen 200 ist eine Abdeckung 4, beispielsweise in Form einer Prismenplatte, gehaltert, die auf entsprechenden Vorsprüngen des Rahmens aufliegt.

## Patentansprüche

Langfeldleuchte für röhrenförmige Leuchtstofflampen mit einem rinnenförmigen Gehäuse, dessen Längswände jeweils mindestens zwei nach innen gerichtete Einziehungen mit einem schräg nach innen und unten verlaufenden Wandteil und einer etwa quer zur Längswand verlaufenden Querwand aufweisen, und mit einem Abschluß der Lichtaustrittsöffnung, der in das Gehäuse ragende Seitenwandungen mit nach innen gerichteten Vorsprüngen aufweist und durch Federn gehalten wird, die jeweils an den schräg verlaufenden Wandteilen der Einziehungen des Gehäuses befestigt sind und ein hakenförmiges, die Vorsprünge der Seitenwandungen hintergreifendes Endstück und eine daran anschließende, schräg nach innen gerichtete Anlauffläche aufweisen, dadurch gekennzeichnet , daß die Seitenwandungen (21, 22) mit diese verbindenden Stirnteilen (20) einen Rahmen (200) bilden, der eine lichtdurchlässige Abdeckung (4) für die Lichtaustrittsöffnung umschließt und trägt.
